# EUROPÄISCHE PATENTSCHRIFT

(11) **EP 2 673 430 B1**
(45) Veröffentlichungstag und Bekanntmachung des Hinweises auf die Patenterteilung: **05.04.2017**
(21) Anmeldenummer: 11819042.0
(22) Anmeldetag: 15.12.2011
(51) Int. Cl.: E05B 13/00, E05C 19/18

(54) **VORRICHTUNG ZUR BEWEGUNGSSICHERUNG EINES DREHGRIFFS EINES TÜR- ODER FENSTERFLÜGELS**
APPARATUS FOR SECURING THE MOVEMENT OF A ROTARY HANDLE OF A DOOR LEAF OR WINDOW CASEMENT
DISPOSITIF PERMETTANT LE BLOCAGE SÉCURISÉ D'UNE POIGNÉE ROTATIVE DE VANTAIL DE PORTE ET/OU DE FENÊTRE

(30) Priorität: 29.12.2010 AT 21592010
(43) Veröffentlichungstag der Anmeldung: 18.12.2013
(73) Patentinhaber: Veigl, Michael Friedhelm, 3314 Strengberg (AT)
(72) Erfinder: Veigl, Michael Friedhelm, 3314 Strengberg (AT)
(74) Vertreter: Jell, Friedrich
(86) Internationale Anmeldenummer: PCT/AT2011/050045
(87) Internationale Veröffentlichungsnummer: WO 2012/088560

(56) Entgegenhaltungen:
- CA-A1- 2 210 187
- DE-U1- 20 001 244
- FR-A- 323 069
- GB-A- 2 336 397
- US-A- 2 537 380
- US-A- 3 416 827
- US-A1- 2010 031 715
- US-B1- 6 658 906

## Beschreibung

### Technisches Gebiet

Die Erfindung betrifft eine Vorrichtung zur Bewegungssicherung eines Drehgriffs eines Tür- oder Fensterflügels, mit einem am Flügel, insbesondere an dessen Rahmen, einhängbaren Montageteil und mit einer in der Länge einstellbaren Drehgriffsicherung, die mit dem Griffstück des Drehgriffs verbindbar, als auch mit dem Montageteil zur Bewegungssicherung des Drehgriffs vorzugsweise formschlüssig verbunden ist, wobei zur Lagesicherung des Montageteils am Flügel eine Montageteilsicherung vorgesehen ist, die mit dem Montageteil verbunden ist.

### Stand der Technik

Um eine Tür gegenüber einem Öffnen zu sichern, sind Vorrichtungen bekannt, die auf eine Beweglichkeit einer Klinke bzw. eines Drehgriffs eines Beschlags der Tür einwirken. Dazu schlägt beispielsweise die US7175213B1 vor, am Türblatt der Tür ein winkelförmiges Montageteil einzuhängen und dieses über eine Drehgriffsicherung mit dem Griffstück des Drehgriffs zu verzurren, womit sich eine Drehgrifflage fixierend festlegt. Nachteilig dabei hat sich die Handhabung herausgestellt, weil bei ungenauer Ausrichtung zum Griffstück eine erhöhte Rutschgefahr beim Montagteil bestehen und dies zu einem Lösen der Fixierung des Griffstücks führen kann. Diesen Nachteil kann auch keine den Griffhals des Drehgriffs umschlingende Lasche verhindern, die lediglich als Abziehschutz der Drehgriffsicherung vom Griffstück dient. Daher kann damit auch keine sichere Vorrichtung zur Sicherung einer Türflügellage gewährleisten werden, womit diese Vorrichtungen für eine Kindersicherung von Fensterflügel nicht geeignet sind.

Die FR 323 069 A offenbart eine Vorrichtung zur Bewegungssicherung eines Drehgriffs eines Türflügels, mit einem an einem Schloss des Türflügels einhängbaren Montageteil und mit einer in der Länge einstellbaren Drehgriffsicherung, die mit dem Griffstück des Drehgriffs verbindbar, als auch mit dem Montageteil zur Bewegungssicherung des Drehgriffs verbunden ist, wobei zur Lagesicherung des Montageteils am Schloss eine Montageteilsicherung vorgesehen ist, die mit dem Schloss verbindbar, als auch mit dem Montageteil verbunden ist.

Die US 2 537 380 A offenbart eine Vorrichtung gemäß dem Oberbegriff des Anspruchs 1.

### Darstellung der Erfindung

Die Erfindung hat sich daher die Aufgabe gestellt, eine Vorrichtung zur Bewegungssicherung eines Drehgriffs eines Tür- oder Fensterflügels der eingangs geschilderten Art auf konstruktiv einfache Weise derart zu verbessern, dass damit eine hohe Sicherheit erreicht werden kann. Außerdem soll die Vorrichtung einfach bedienbar sein, um Handhabungsfehler zu vermeiden.

Die Erfindung löst die gestellte Aufgabe dadurch, dass die Montageteilsicherung auch mit dem Beschlag des Drehgriffs vorzugsweise formschlüssig verbindbar ist.

Ist am Flügel eine Montageteilsicherung vorgesehen, die mit dem Beschlag vorzugsweise formschlüssig verbindbar, als auch mit dem Montageteil verbunden ist, dann kann auf konstruktiv einfache Weise die Sicherheit der Vorrichtung beim Sichern der Lage eines Flügels deutlich erhöht werden. Es kann nämlich eine Beeinträchtigung der Funktion der Drehgriffsicherung ausgeschlossen werden, weil mit einem lagefesten Montageteil auch keine Veränderungen in der Längeneinstellung der Drehgriffsicherungen befürchtet werden müssen, was im Gegensatz zum Stand der Technik eine sichere Blockade des Drehgriffs gewährleisten kann. Außerdem ist beim Montieren der Vorrichtung lediglich auf den Beschlag zu achten, weil sich auf diesen sowohl die Drehgriffsicherung, als auch die Montageteilsicherung beziehen. Die sich dadurch einstellende einfache Handhabung kann unter anderem auch die Gefahr an Montagefehlern gering halten, wodurch die erfindungsgemäße Vorrichtung auch als Kindersicherung für Fensterflügel verwendet werden kann. Außerdem kann mit der Verwendung des Beschlags für beide Sicherungen eine konstruktive Einfachheit geschaffen werden, weil auf zusätzliche Befestigungsmittel verzichtet werden kann. Vorzugsweise sind die Drehgriffsicherung und Montageteilsicherung voneinander konstruktiv getrennt ausgeführt und vorzugsweise gemeinsam am Montageteil befestigt. Es kann daher gegenüber dem Stand der Technik eine einfach handhabbare, konstruktiv einfache, sowie auch sichere Vorrichtung zum Sichern der Lage eines Flügels eines Fensters oder einer Tür ermöglicht werden.

Einfache Montagebedingungen können sich ergeben, wenn das Montageteil im Bereich des Beschlags am Flügel einhängbar ausgebildet ist. Außerdem kann durch das Naheverhältnis der Vorrichtung zum Beschlag der konstruktive Aufwand für die Drehgriff- bzw. Montageteilsicherung gering gehalten werden, was sich neben der konstruktiven Vereinfachung auch auf verminderte Hebelkräfte und damit für verringerte Belastungen auf die Sicherungsteile vorteilhaft auswirken kann. Eine hohe Standfestigkeit der Vorrichtung kann somit auch bei vergleichsweise hohen Belastungsanforderungen gewährleistet werden.

Die Vorrichtung kann besonders vielseitig mit unterschiedlichen Beschlägen verbunden werden, wenn die Montageteilsicherung mit dem Griffhals des Drehgriffs vorzugsweise formschlüssig verbindbar ausgebildet ist. Im Gegensatz zu anderen Teilen des Beschlags, wie beispielsweise Einfassungen, Rosetten etc., ähneln sich die Beschläge insbesondere im Griffhals der Drehgriffe, was für eine konstruktive Einfachheit der Montageteilsicherung ohne Beschränkung hinsichtlich einer universellen Verwendbarkeit der Vorrichtung genutzt werden kann.

Einfache Konstruktionsverhältnisse können sich weiter ergeben, wenn die Montageteilsicherung einen Bügel zum formschlüssigen Verbindung mit dem Griffhals aufweist. Vorzugsweise ist der Bügel auch verstellbar gegenüber den anderen Montageteilen ausgebildet, um damit das Montageteil flexibel auf unterschiedliche Bedingungen hinsichtlich einer Befestigung einstellen zu können. Bildet der Bügel ein innenseitiges Federelement aus, dann kann die Standfestigkeit der Vorrichtung noch weiter verbessert werden, weil die Lage der Montageteilsicherung auf den Fensterflügel vorgespannt werden kann. Zudem können auf diese Weise unterschiedliche Abstände zwischen Drehgriff und Bügel und auch Unterschiede in der Ausformung eines Drehgriffs - vor allem hinsichtlich des Querschnittprofils - ausglichen werden.

Die Handhabung der Vorrichtung kann weiter vereinfacht werden, wenn die Montageteilsicherung mit dem Montageteil über eine Schnappverbindung verbunden ist. Ein derartiger Schnappverschluss kann zwischen diesen beiden Teilen für eine lösbare oder unlösbare Verbindung sorgen. Unlösbare Verbindungen können die Sicherheit der Vorrichtung gegenüber eventuellen Manipulationsversuchen erhöhen.

Weist das Montageteil eine zur Flügelebene geneigte Führung für die Montageteilsicherung auf, dann kann zunächst die Montageteilsicherung auf das Montageteil vergleichsweise leicht aufgesteckt werden. Bilden die Führung mehrere Rastvorrichtungen sowie die Montageteilsicherung einen darin eingreifbaren Flügelteil aus, dann kann eine Schnappverbindung auf konstruktiv einfache Weise geschaffen werden. Außerdem kann über diese relative Lageeinstellung der Teile zueinander eine verbesserte Ausrichtung gegenüber dem Beschlag bzw. dem Griffhals ermöglicht werden.

Um zwischen einer Schließ- und einer Kipplage des Flügels wählen zu können, kann das Montageteil zur wahlweisen Sicherung des Drehgriffs in dessen Schließ- oder Kippposition voneinander beabstandete Steckaufnahmen für die Drehgriffsicherung aufweisen.

Eine einfach handhabbare Längenverstellung der Drehgriffsicherung kann sich ergeben, wenn die Drehgriffsicherung ein Band und ein entlang des Bands verschiebbares Halteteil aufweist. Um die Länge des Bands sowie auch das Halteteil einfach zu fixieren, kann vorgesehen sein, dass das mit dem Montageteil über eine Steckaufnahme verbindbare Halteteil einen Schieber zum Fixieren der Lage des Halteteils am Band und am Montageteil umfasst.

Zum Zwecke solch einer Fixierung kann weiters vorgesehen sein, dass der Schieber in der Fixierlage in eine Ausnehmung des Bands und in eine Ausnehmung einer Führungsnut des Montagteils einragt.

Die konstruktive Einfachheit und auch die Handhabungsfreundlichkeit der Vorrichtung können verbessert werden, wenn die Drehgriffsicherung ein Band aufweist, das über eine lösbare Rastverbindung am Montageteil befestigt ist.

Die Manipulationssicherheit der Vorrichtung kann noch weiter erhöht werden, wenn die Drehgriffsicherung das Griffstück des Drehgriffs im Wesentlichen umfasst und im Bereich des Drehgriffs wenigstens eine Versteifungsrippe aufweist. Eine standfeste und sichere Bewegungssicherung eines Drehgriffs kann nämlich sogar dann ermöglicht werden, wenn eine derartige Drehgriffsicherung das Griffstück des Drehgriffs etwa durch eine hakenförmige Ausbildung umfasst. Des Weiteren kann mithilfe einer derartigen Ausformung auch die Handhabung - im Vergleich zu einer Drehgriffsicherung, die ein Griffstück des Drehgriffs durch eine schlaufenförmige Ausformung umfasst - noch weiter erleichtert werden.

Alternativ kann ein Beschlag gesichert werden, indem die Drehgriffsicherung eine Kappe aufweist, die den Beschlag in allen Drehstellungen seines Drehgriffs zumindest teilweise abdeckt. Vorteilhaft kann mit diesem zumindest teilweisen Abdecken des Drehgriffs selbst der Versuch einer Betätigung dessen verhindert werden, womit Belastungen, etwa Hebelkräfte, auf die zum Zwecke der Bewegungssicherung angebrachte Vorrichtung verringert werden können. Dadurch kann die Vorrichtung also besonders standfest gegenüber Manipulationsversuchen werden.

Konstruktiv einfach kann die Kappe mit dem Montagteil verbunden werden, wenn die Drehgriffsicherung einen an die Kappe anschließenden Steg aufweist, der in eine Befestigungsöffnung mit lösbarer Rastverbindung des Montageteils ragt und dort befestigt ist.

Weist die Rastverbindung zwei zum Lösen der Rastverbindung gleichzeitig zu betätigende Druckknöpfe auf, kann die Sicherheit der Vorrichtung gegenüber einer Manipulation noch weiter verbessert werden. Insbesondere kann damit die Erfindung als Kindersicherung unterstreichen.

Die Erfindung kann sich besonders auszeichnen, wenn die Vorrichtung zum Sichern bei einem Fenster mit einem Flügel verwendet wird, der einen Beschlag mit einem Drehgriff zur Veränderung der Flügellage umfasst.

### Kurze Beschreibung der Zeichnung

In den Figuren ist beispielsweise der Erfindungsgegenstand an Hand von mehreren Ausführungsbeispielen näher dargestellt. Es zeigen
- Fig. 1: eine Frontansicht auf eine Vorrichtung nach einem ersten Ausführungsbeispiel, befestigt an einem Fensterflügel,
- Fig. 2: eine Draufsicht der nach Fig. 1 dargestellten Vorrichtung in einer teilweise aufgerissenen Ansicht und
- Fig. 3: eine Schnittansicht auf das Halteteil der Vorrichtung nach Fig. 1,
- Fig. 4: eine Frontansicht auf eine weitere Vorrichtung nach einem zweiten Ausführungsbeispiel und
- Fig. 5: eine aufgerissene Schnittansicht der in Fig. 4 dargestellten Vorrichtung und
- Fig. 6: eine Frontansicht auf die erfindungsgemäße Vorrichtung nach einem dritten Ausführungsbeispiel.

### Weg zur Ausführung der Erfindung

Gemäß Fig. 1 wird beispielsweise eine Vorrichtung 1 nach einem ersten Ausführungsbeispiel in einer Frontansicht dargestellt, die an einem Flügel 2 eines nicht näher dargestellten Fensters mit einem Beschlag 3 befestigt ist. Die Vorrichtung 1 erfüllt den Zweck, die Lage des Fensterflügels 2 zu sichern, indem der Drehgriff 4 des Beschlags 3 gegenüber einer Drehbetätigung festgehalten wird. Hierfür ist der Vorrichtung 1 ein Montageteil 5 zugeordnet, das am Rahmen 6 des Fensterflügels 2 eingehängt ist, um Montageteil 5 und Rahmen 6 fügen zu können. Gemäß dem nach Fig. 2 winkelförmigen Montageteil 5 sind zwei Bewegungskomponenten notwendig, um die kurze Flanke 5' in eine Ausnehmung 6' des Rahmens 6 einzufügen. Die Flanke 5' kann aber auch gänzlich weggelassen werden.

Im Allgemeinen wird hierzu festgehalten, dass unter Einhängen ein Fügen von Hakenverbindungen verstanden wird, deren jeweilige Fügebewegung in jeglicher Koordinatenachse bzw. Koordinatenachsen verlaufen kann, was andere Achsen zur senkrechten Achse einschließt.

Weiters ist mit dem Montageteil 5 eine Drehgriffsicherung 7 verbunden bzw. ist diese daran befestigt. Diese Drehgriffsicherung 7 ist über eine im Durchmesser veränderbare Schlinge 8 mit dem Griffstück 9 des Drehgriffs 4 verbindbar bzw. umfasst diese das Griffstück 9 wenigstens teilweise der Länge nach, wodurch auf einfache Weise eine anpassbare formschlüssige Verbindung geschaffen werden kann. Da die Drehgriffsicherung 7 in der Länge einstellbar ausgebildet ist, kann damit der Drehgriff 4 in seiner Lage verzurrt werden bzw. seine Bewegbarkeit eingeschränkt bzw. behindert werden, wodurch die Lage des Fensterflügels 4 gesichert werden kann. Um nun die Sicherung des Drehgriffs 4 sicher zu gewährleisten wird das Montageteil 5 in seiner eingehängten Lage am Flügel 6 gesichert. Zu diesem Zweck ist eine Montageteilsicherung 10 vorgesehen, die zwar am Montageteil 5 befestigt, jedoch konstruktiv getrennt zur Drehgriffsicherung 7 ausgeführt ist. Die Montageteilsicherung 10 ist der Einfachheit halber zur Gewährleistung dieser Funktion mit dem Montageteil 5 und mit dem Beschlag 3 verbunden, wobei für eine formschlüssige Verbindung die Montageteilsicherung 10 den Beschlag 3 vorzugsweise umfasst, um eine einfache Handhabung der Vorrichtung 1 zu gewährleisten. Zu diesem Zweck kann beispielsweise der Drehgriff 4 oder auch die Rosette 11 des Beschlags 4 verwendet werden. Das Montageteil 5 kann so nicht mehr am Rahmen 6 verschoben bzw. auch unabsichtlich verrutschen, sodass eine in der Länge eingestellte Drehgriffsicherung 7 keine unbeabsichtigte Lockerung erfahren kann. Mit diesen beiden unabhängig voneinander vorgesehenen Sicherungen 7 und 10 kann daher eine sichere Bewegungsblockade des Drehgriffs 4 gewährleistet werden. Die erfindungsgemäße Vorrichtung 1 zeichnet sich daher aufgrund seiner Manipulationssicherheit sowie Standfestigkeit gegenüber anderen bekannten Vorrichtungen aus und ist daher insbesondere als Kindersicherung geeignet.

Wie in der Fig. 1 erkennbar, ist das Montageteil 5 im Bereich des Beschlags 3 im Flügel des Fensters 2 eingehängt, um damit aufgrund des verminderten Abstands zwischen Montageteil 5 und Beschlag 3 den konstruktiven Aufwand der Drehgriffsicherung 7 und der Montageteilsicherung 10 zu vermindern.

Die Montageteilsicherung 10 umfasst den Griffhals 12 des Drehgriffs 4, um damit mit eine formschlüssige Verbindung zu schaffen. Insbesondere im Griffhals 12 ähneln sich die Drehgriffe verschiedenster Beschläge, so dass selbst unterschiedliche Beschläge die universelle Anwendbarkeit der Vorrichtung 1 nicht beschränken können.

Die Montageteilsicherung 10 ist für eine einfache Handhabung mit dem Montageteil 5 über eine Schnappverbindung 13 verbunden, was der Fig. 1 besser entnommen werden kann. Hierfür weist das Montageteil 5 zwei senkrecht zur Flügelebene 14 verlaufende Führungen 15 auf, die mit als T-förmigen Führungsfedern 16 ausgebildete Rastvorrichtung für einen sicheren Halt der Montageteilsicherung 10 am Montageteil 5 sorgen können. Für Einstellzwecke der geführten Montageteilsicherung 10 bildet die Führung 15 für die Schnappverbindung 13 mehrere Rastvorrichtungen 17 bzw. Hinterschnitte auf, in die ein Flügelteil 18 der Montageteilsicherung 10 als Teil der Schnappverbindung 13 zur Positionsfixierung eingreifen kann.

Gemäß der Fig. 1 ist weiters ersichtlich, dass das Montageteil 5 zwei Steckaufnahmen 19 und 20 aufweist, um für die Drehgriffsicherung 7 unterschiedliche Befestigungspunkte zu ermöglichen. Damit kann bei einem Fensterflügel 2 der Drehgriff 4 wahlweise in dessen Schließ- oder Kippposition 4' bzw. 4" gesichert werden. Zu diesem Zweck sind die Steckaufnahmen 19 und 20 auf Höhe der diesbezüglichen Stellungen des Griffstücks 9 am Montageteil 5 vorgesehen. Vorzugsweise befinden sich die Steckaufnahmen 19 und 20 auf gegenüberliegenden Stirnseiten des Montageteils 5.

Für eine einfache Längeneinstellung der Drehgriffsicherung 7 samt Fixierung der Drehgriffsicherung 7 am Montageteil 5 weist die Drehgriffsicherung 7 ein Band 21 und einen entlang des Bands 21 verschiebbaren Halteteil 22 auf, wie dies in Fig. 3 näher dargestellt ist. Mit einem im Halteteil 22 verschiebbar gelagerten Schieber 23 wird nun die Lage des Halteteils 22 am Band 21 und am Montageteil 5 gesichert. Zu diesem Zweck kann der Schieber 23 sowohl in eine Ausnehmung 24 des Bands 21 als auch gleichzeitig in eine Ausnehmung 25 der Führungsnut 26 der jeweiligen Steckaufnahme 19 bzw. 20 des Montagteils 5 einragen, um damit sowohl das Band 21 in der Länge als auch das Halteteil 22 am Montageteil 5 zu sichern. Der Schieber 23 muss lediglich von seiner in Fig. 3 dargestellten Offenlage 27 in seine Sicherungslage 28 gebracht werden, welche Sicherungslage nur angedeutet dargestellt worden ist. Die Vorrichtung 1 kann dadurch nicht nur einfach bedient werden, sondern auch über eine mechanische Kopplung der beiden Verriegelungen, nämlich des Halteteils 22 am Montageteil 5 auf der einen Seite und des Bands 21 am Halteteil 22 auf der anderen Seite, ein gegenseitiger Belastungsübertrag zur Verhinderung eines Manipulationsversuchs genützt werden, was die Sicherheit der Vorrichtung 1 noch weiter erhöhen kann. Außerdem kann damit eine besonders standfeste Vorrichtung 1 zum Sichern der Lage des Flügels 2 geschaffen werden.

Die nach Fig. 4 dargestellte zweite Vorrichtung 29 weist einer zu der nach Fig. 1 dargestellten Vorrichtung 1 unterschiedliche Konstruktion der Drehgriffsicherung 7 auf. Ein Halteteil, bekannt aus der Vorrichtung 1, entfällt in dieser Variante. Das Band 21 wird am Montageteil 5 befestigt, wofür dieses zwei Steckaufnahmen 30, 31 aufweist, welche sich, entsprechend der jeweiligen Lage (Schließ- oder Kippposition 4', 4"), in der das Griffstücks 9 zu sichern ist, auf gegenüberliegenden Enden des Montageteils 5 befinden. Das Band 21 wird mit dem Montageteil über nicht näher dargestellte Rastverbindung 37 beim Einschieben des Bands 21 in die jeweilige Steckaufnahmen 30, 31 verbunden. Über Druckknöpfe 32, 33, die bevorzugt beide gleichzeitig gedrückt werden müssen, kann diese Rastverbindung 37 gelöst werden. Das Montageteil 5 ist gleichwie bei der Vorrichtung 1 winkelförmig ausgeführt und weist auch eine Flanke 5' auf, was der Fig. 5 entnommen werden kann. Mit Hilfe diese Winkelform kann das Montageteil 5 im Rahmen 6 eines Fensterflügels 2 eingehängt werden. Zur Lagesicherung des Montageteils 5 gegenüber dem Drehgriff 4 ist entsprechend der Vorrichtung 1 eine Montageteilsicherung 10 vorgesehen. Diese Montageteilsicherung 10 ist mit dem Montageteil 5 über die bereits bekannten Schnappverbindungen 13 mit T-förmigen Führungsfedern 16 verbunden. Im Allgemeinen wird erwähnt, dass für diese Schnappverbindungen 13 jegliche lösbare Verbindungen vorstellbar sind. Um die Montageteilsicherung 10 mit dem Beschlag 3 besonders einfach und schonend verbinden zu können, umfasst diese Sicherung 10 den Griffhals 12 formschlüssig. Auch hier ist ein Bügel 34 vorgesehen, der über eine Rastverstellung 35 ein Anziehen der Montageteilsicherung 10 an den Beschlag 3 und damit eine Lagesicherung ermöglicht. Im Gegensatz zum Bügel 34 der Vorrichtung 1 nach Fig. 1 zeigt der Bügel 34 nach Fig. 4 ein innenseitiges, wellenförmiges Federelement 36. Mit Hilfe dieses Federelements 36 ist auf die Montagsicherung 10 eine Vorspannung in deren Lagesicherung aufzubringen, wodurch die Sicherung vereinfacht und besonders sicher herzustellen ist. Somit kann eine gegenüber Manipulationen besonders standfeste Vorrichtung 29 geschaffen werden.

Wie der Fig. 4 weiter entnommen werden kann, weist das Band 21 der Drehgriffsicherung 7 im Bereich des Griffstücks 9 eine Versteifungsrippe 38 auf. Dies führt zu einer deutlich höheren Manipulationssicherheit der Drehgriffsicherung 7 und damit zu einer verbesserten Standfestigkeit der Vorrichtung 29, was insbesondere dann von Vorteil ist, wenn die Drehgriffsicherung 7 das Griffstück 9 hakenförmig, diesen also nicht in dessen vollen Umfang umgreift.

Nach Fig. 6 wird eine beispielsweise eine dritte Ausführungsform der Erfindung gezeigt. Die hier dargestellte Vorrichtung 39 unterscheidet sich von der Vorrichtung 29 nach Fig. 4 im Wesentlichen durch eine unterschiedliche Drehgriffsicherung 7 für einen Drehgriff 40. Diese hier dargestellte Drehgriffsicherung 7 bildet eine Kappe 41 aus, die den Beschlag 3 in allen Drehstellungen 40', 40" seines Drehgriffs 40 abdeckt. Damit kann bei befestigter Drehgriffsicherung 7 der Drehgriff 40 nicht mehr betätigt werden, wodurch auch die Lage des Fensterflügels 2 so nicht mehr veränderbar ist. Auf konstruktiv einfache Weise schließt an diese Kappe 41 ein Steg 42 an, der mit dem Montagteil 5 lösbar und fest verbunden sind. Zu diesem Zweck ragt der am Kappenmantel anschließende Steg 42 in eine Befestigungsöffnung 30 des Montageteils 50. Andere Ausführungen zum Steg 42 sind vorstellbar, etwa Stifte oder Ähnliches.

Im Vergleich zum Montageteil 5 der Figuren 1 bis 5 kommt das Montageteil 50 mit einer einzigen Befestigungsöffnung 30 aus. Die dort ebenso vorgesehene lösbare Rastverbindung 37 schafft nun eine formschlüssige feste Verbindung zwischen Drehgriffsicherung 7 bzw. Kappe 41 und Montagteil 50.

Im Allgemeinen wird erwähnt, dass die Rastverbindung 37 zwei zum Lösen der Rastverbindung 37 gleichzeitig zu betätigende Druckknöpfe 32, 33 aufweist. Insbesondere dadurch, dass die Druckknöpfe 32, 33 für eine eventuelle Entriegelung der Drehgriffsicherung 7 gleichzeitig zu betätigen sind, kann eine hohe Sicherheit der Erfindung gegenüber Manipulationsversuchen durch Kinder geschaffen werden.

## Patentansprüche

1. Vorrichtung zur Bewegungssicherung eines Drehgriffs (4) eines Tür- oder Fensterflügels (2), mit einem am Flügel (2), insbesondere an dessen Rahmen (6), einhängbaren Montageteil (5) und mit einer in der Länge einstellbaren Drehgriffsicherung (7), die mit dem Griffstück (9) des Drehgriffs (4) verbindbar, als auch mit dem Montageteil (5) zur Bewegungssicherung des Drehgriffs (4) vorzugsweise formschlüssig verbunden ist, wobei zur Lagesicherung des
Montageteils (5) am Flügel eine Montageteilsicherung (10) vorgesehen ist, die mit dem Montageteil (5) verbunden ist, **dadurch gekennzeichnet, dass** die Montageteilsicherung (10) auch mit dem Beschlag (3) des Drehgriffs (4) vorzugsweise formschlüssig verbindbar ist.

2. Vorrichtung nach Anspruch 1, **dadurch gekennzeichnet, dass** das Montageteil (5) im Bereich des Beschlags (3) am Flügel (2) einhängbar ausgebildet ist.

3. Vorrichtung nach Anspruch 1 oder 2, **dadurch gekennzeichnet, dass** die Montageteilsicherung (10) mit dem Griffhals (12) des Drehgriffs (4) vorzugsweise formschlüssig verbindbar ausgebildet ist.

4. Vorrichtung nach Anspruch 3, **dadurch gekennzeichnet, dass** die Montageteilsicherung (10) einen verstellbaren Bügel (34) zum formschlüssigen Verbinden mit dem Griffhals (4) aufweist, wobei der Bügel (34) insbesondere ein innenseitiges Federelement (36) ausbildet.

5. Vorrichtung nach einem der Ansprüche 1 bis 4, **dadurch gekennzeichnet, dass** die Montageteilsicherung (10) mit dem Montageteil (5) über eine Schnappverbindung (13) verbunden ist.

6. Vorrichtung nach Anspruch 5, **dadurch gekennzeichnet, dass** das Montageteil (5) eine zur Flügelebene (14) geneigte, insbesondere dazu senkrecht verlaufende Führung (15) für die Montageteilsicherung (10) aufweist, wobei für die Schnappverbindung (13) die Führung (15) mehrere Rastvorrichtungen (16) und die Montageteilsicherung (10) einen darin eingreifbaren Flügelteil (18) ausbildet.

7. Vorrichtung nach einem der Ansprüche 1 bis 6, **dadurch gekennzeichnet, dass** das Montageteil (10) zur wahlweisen Sicherung des Drehgriffs (4) in deren Schließ- oder Kippposition (4', 4") voneinander beabstandete Steckaufnahmen (19, 20 bzw. 30, 31) für die Drehgriffsicherung (7) aufweist.

8. Vorrichtung nach einem der Ansprüche 1 bis 7, **dadurch gekennzeichnet, dass** die Drehgriffsicherung (7) ein Band (21) und ein entlang des Bands (21) verschiebbares Halteteil (22) aufweist, wobei das mit dem Montageteil (5) über eine Steckaufnahme (19 bzw. 20) verbindbare Halteteil (22) einen Schieber (23) zum Fixieren der Lage des Halteteils (22) am Band (21) und am Montageteil (5) umfasst.

9. Vorrichtung nach Anspruch 8, **dadurch gekennzeichnet, dass** der Schieber (23) in der Fixierlage in eine Ausnehmung (24) des Bands (21) und in eine Ausnehmung (25) einer Führungsnut (25) des Montagteils (5) einragt.

10. Vorrichtung nach einem der Ansprüche 1 bis 7, **dadurch gekennzeichnet, dass** die Drehgriffsicherung (7) ein Band (21) aufweist, das über eine lösbare Rastverbindung (37) am Montageteil (5) befestigt ist.

11. Vorrichtung nach einem der Ansprüche 1 bis 10, **dadurch gekennzeichnet, dass** die Drehgriffsicherung (7) das Griffstück (9) des Drehgriffs (4) im Wesentlichen umfasst und im Bereich des Drehgriffs (4) wenigstens eine Versteifungsrippe (38) aufweist.

12. Vorrichtung nach einem der Ansprüche 1 bis 11, **dadurch gekennzeichnet, dass** die Drehgriffsicherung (7) eine Kappe (41) aufweist, die den Beschlag (3) in allen Drehstellungen (40', 40") seines Drehgriffs (40) zumindest teilweise abdeckt.

13. Vorrichtung nach Anspruch 12, **dadurch gekennzeichnet, dass** die Drehgriffsicherung (7) einen an die Kappe (41) anschließenden Steg (42) aufweist, der in eine Befestigungsöffnung (30) mit lösbarer Rastverbindung (37) des Montageteils (5) ragt und dort befestigt ist.

14. Vorrichtung nach Anspruch 10 oder 13, **dadurch gekennzeichnet, dass** die Rastverbindung (37) zwei zum Lösen der Rastverbindung (37) gleichzeitig zu betätigende Druckknöpfe (32, 33) aufweist.

15. Fenster mit einem Flügel (2), der einen Beschlag (3) mit einem Drehgriff (4) zur Veränderung der Flügellage umfasst und mit einer Vorrichtung (1) nach einem der Ansprüche 1 bis 13 zur Sichern der Lage des Flügels (2).

## Claims

1. Apparatus for securing the movement of a rotary handle (4) of a door or window leaf (2), comprising a mounting part (5) which can be mounted on the leaf (2), more particularly on the frame (6) thereof, and comprising a rotary handle securing means (7), which is adjustable in its length and which can be connected both to the handle piece (9) of the rotary handle (4) and to the mounting part (5), preferably in a form-fitting manner, in order to secure the movement of the rotary handle (4), wherein a mounting part securing means (10), which is connected to the mounting part (5), is provided on the leaf for securing the position of the mounting part (5), **characterized in that** the mounting part securing means (10) can also be connected to the fitting (3) of the rotary handle (4), preferably in a form-fitting manner.

2. An apparatus according to claim 1, **characterized in that** the mounting part (5) is formed to be mountable on the leaf (2) in the region of the fitting (3).

3. An apparatus according to claim 1 or 2, **characterized in that** the mounting part securing means (10) is formed to be connectable to the handle neck (12) of the rotary handle (4), more particularly in a form-fitting manner.

4. An apparatus according to claim 3, **characterized in that** the mounting part securing means (10) comprises an adjustable bracket (34) for the form-fitting connection with the handle neck (4), wherein the bracket (34) especially forms a spring element (36) on the inside.

5. An apparatus according to one of the claims 1 to 4, **characterized in that** the mounting part securing means (10) is connected to the mounting part (5) via a snap-on connection (13).

6. An apparatus according to claim 5, **characterized in that** the mounting part (5) comprises a guide (15) for the mounting part securing means (10), said guide extending inclined in relation to the leaf plane (14) and more particularly extending perpendicularly thereto, wherein the guide (15) forms several latching apparatuses (16) for the snap-on connection (13) and the mounting part securing means (10) forms a leaf part (18) which can engage therein.

7. An apparatus according to one of the claims 1 to 6, **characterized in that** the mounting part (10) comprises mutually spaced insert receptacles (19, 20 and 30, 31) for the rotary handle securing means (7) for selectively securing the rotary handle (4) in its closing or tilting position (4', 4").

8. An apparatus according to one of the claims 1 to 7, **characterized in that** the rotary handle securing means (7) comprises a strip (21) and a holding part (22) which is displaceable along the strip (21), wherein the holding part (22) which can be connected to the mounting part (5) via an insert receptacle (19 and 20) comprises a slider (23) for fixing the position of the holding part (22) on the strip (21) and on the mounting part (5).

9. An apparatus according to claim 8, **characterized in that** the slider (23) protrudes in the fixing position into a recess (24) of the strip (21) and into a recess (25) of a guide groove (25) of the mounting part (5).

10. An apparatus according to one of the claims 1 to 7, **characterized in that** the rotary handle securing means (7) comprises a strip (21) which is fastened via a releasable latching connection (37) to the mounting part (5).

11. An apparatus according to one of the claims 1 to 10, **characterized in that** the rotary handle securing means (7) substantially encompasses the handle neck (9) of the rotary handle (4) and comprises at least one stiffening rib (38) in the region of the rotary handle (4).

12. An apparatus according to one of the claims 1 to 11, **characterized in that** the rotary handle securing means (7) comprises a cap (41) which at least partially covers the fitting (3) in all rotary positions (40', 40") of its rotary handle (40).

13. An apparatus according to claim 12, **characterized in that** the rotary handle securing means (7) comprises a web (42) which adjoins the cap (41) and which protrudes into a fastening opening (30) with a releasable latching connection (37) of the mounting part (5) and is fixed there.

14. An apparatus according to claim 10 or 13, **characterized in that** the latching connection (37) comprises two pushbuttons (32, 33) which are to be actuated simultaneously for releasing the latching connection (37).

15. A window with a leaf (2) which comprises a fitting (3) with a rotary handle (4) for changing the position of the leaf and comprises an apparatus (1) according to one of the claims 1 to 13 for securing the position of the leaf (2).

## Revendications

1. Dispositif pour empêcher le mouvement d'une poignée rotative (4) d'un vantail de porte ou de fenêtre (2), avec une partie de montage (5) pouvant être accrochée au vantail (2), en particulier à son châssis (6), et avec un arrêt de poignée rotative (7) réglable en longueur, qui peut être relié à la partie de préhension (9) de la poignée rotative (4) et relié à la partie de montage (5) pour empêcher le mouvement de la poignée rotative (4), de préférence par engagement positif, un arrêt de partie de montage (10) relié à la partie de montage (5) étant prévu sur le vantail afin d'assurer la position de la partie de montage (5), **caractérisé en ce que** l'arrêt de partie de montage (10) peut également être relié à la ferrure (3) de la poignée rotative (4), de préférence par engagement positif.

2. Dispositif selon la revendication 1, **caractérisé en ce que** la partie de montage (5) est conformée pour pouvoir être accrochée au vantail (2) au niveau de la ferrure (3).

3. Dispositif selon la revendication 1 ou 2, **caractérisé en ce que** l'arrêt de partie de montage (10) est conformé pour pouvoir être reliée au col (12) de la poignée rotative (4), de préférence par engagement positif.

4. Dispositif selon la revendication 3, **caractérisé en ce que** l'arrêt de partie de montage (10) présente un étrier réglable (34) pour l'assemblage en correspondance de forme avec le col de poignée (4), l'étrier (34) présentant en particulier un élément de ressort intérieur (36).

5. Dispositif selon l'une des revendications 1 à 4, **caractérisé en ce que** l'arrêt de partie de montage (10) est relié à la partie de montage (5) par un assemblage emboîté (13).

6. Dispositif selon la revendication 5, **caractérisé en ce que** la partie de montage (5) présente un guide (15) incliné par rapport au plan du vantail (14), en particulier perpendiculaire à celui-ci, pour l'arrêt de partie de montage (10), le guide (15) formant, pour l'assemblage emboîté (13), plusieurs dispositifs d'enclenchement (16) et l'arrêt de partie de montage (10) formant une partie d'ailette (18) qui peut s'y mettre en prise.

7. Dispositif selon l'une des revendications 1 à 6, **caractérisé en ce que** la partie de montage (10) présente, pour fixer la poignée rotative (4) dans sa position fermée ou basculée (4', 4"), des réceptacles d'insertion (19, 20 ou 30, 31) distants les uns des autres pour l'arrêt de poignée rotative (7).

8. Dispositif selon l'une des revendications 1 à 7, **caractérisé en ce que** l'arrêt de poignée rotative (7) comprend un bandeau (21) et une partie de maintien (22) capable de coulisser le long du bandeau (21), la partie de maintien (22) qui peut être reliée à la partie de montage (5) par un réceptacle d'insertion (19 ou 20) comprenant un curseur (23) pour fixer la position de la partie de maintien (22) sur le bandeau (21) et sur la partie de montage (5).

9. Dispositif selon la revendication 8, **caractérisé en ce que** le curseur (23) dépasse, dans la position fixée, dans un creux (24) du bandeau (21) et dans un creux (25) d'une rainure de guidage (25) de la partie de montage (5).

10. Dispositif selon l'une des revendications 1 à 7, **caractérisé en ce que** l'arrêt de poignée rotative (7) comprend un bandeau (21) qui est fixé sur la partie de montage (5) par un assemblage emboîté (37) pouvant être défait.

11. Dispositif selon l'une des revendications 1 à 10, **caractérisé en ce que** l'arrêt de poignée rotative (7) entoure pour l'essentiel la partie de préhension (9) de la poignée rotative (4) et présente au niveau de la poignée rotative (4) au moins une nervure raidisseuse (38).

12. Dispositif selon l'une des revendications 1 à 11, **caractérisé en ce que** l'arrêt de poignée rotative (7) comprend un capuchon (41) qui couvre au moins partiellement la ferrure (3) dans toutes les positions de rotation (40', 40") de sa poignée rotative (40).

13. Dispositif selon la revendication 12, **caractérisé en ce que** l'arrêt de poignée rotative (7) présente une barrette (42) qui se raccorde au capuchon (41) et qui dépasse dans une ouverture d'arrêt (30) avec l'assemblage emboîté (37) pouvant être défait de la partie de montage (5) et y est fixée.

14. Dispositif selon la revendication 10 ou 13, **caractérisé en ce que** l'assemblage emboîté (37) présente deux boutons-poussoirs (32, 33) à actionner simultanément pour défaire l'assemblage emboîté (37).

15. Fenêtre avec un vantail (2) qui comprend une ferrure (3) avec une poignée rotative (4) pour modifier la position du vantail et avec un dispositif (1) selon l'une des revendications 1 à 13 pour fixer la position du vantail (2).
